# EUROPÄISCHE PATENTSCHRIFT

(11) **EP 3 960 264 B1**
(45) Veröffentlichungstag und Bekanntmachung des Hinweises auf die Patenterteilung: **08.11.2023**
(21) Anmeldenummer: 20193885.9
(22) Anmeldetag: 01.09.2020
(51) Int. Cl.: A63G 1/28, A63G 3/00, A63G 21/08, A63G 21/20, A63G 21/22, A63G 21/14, B63H 19/00, B63B 21/56

(54) **ZUG-FAHRZEUG**
TOWING VEHICLE
VÉHICULE TRACTANT

(43) Veröffentlichungstag der Anmeldung: 02.03.2022
(73) Patentinhaber: Beutler, Jörg, 83607 Holzkirchen (DE)
(72) Erfinder: Beutler, Jörg, 83607 Holzkirchen (DE)
(74) Vertreter: Lermer, Christoph

(56) Entgegenhaltungen:
- EP-A1- 1 671 686
- EP-A1- 3 626 322
- WO-A1-2011/039335
- US-A1- 2009 266 266
- US-A1- 2020 215 440

## Beschreibung

### TECHNISCHES GEBIET

Die Anmeldung betrifft ein System zum Personentransport, umfassend: eine schienengeführte Antriebseinheit, umfassend eine Führungseinrichtung und wenigstens ein an der Führungseinrichtung angeordnetes Laufgestell; wenigstens ein Fahrzeug mit mindestens einem Fahrgastträger, das mit der Antriebseinheit gekoppelt ist und von dieser auf/in Wasser und/oder auf Land bewegt wird, wobei die Antriebseinheit das Fahrzeug zieht und/oder schiebt; und eine Verbindungseinheit zwischen der Antriebseinheit und dem Fahrzeug.

### STAND DER TECHNIK

Vergnügungsanlagen, wie beispielsweise Achterbahnen, sind in unterschiedlichen Varianten im Einsatz. Häufig sind Vergnügungsfahrzeuge schienengeführt, sodass ihre Bewegung und Ausrichtung des Fahrzeugs definiert gesteuert werden kann. Die Ausrichtung des Fahrzeugs ist von der Position auf der Fahrstrecke abhängig, die Bewegung zusätzlich von der Geschwindigkeit und der Beschleunigung des Fahrzeugs an einem bestimmten Streckenpunkt. Die Steuerung der Geschwindigkeit und Beschleunigung kann durch die Steuerung eines entsprechenden Antriebs erfolgen.

Es gibt eine Vielzahl von Antriebssystemen für Vergnügungsfahrzeuge, beispielsweise Kettenantriebe, Zahnradantriebe, Antriebe mit Reibrad, Linearantriebe, oder Antriebe mit Zugseil oder Zugband. Je nach Anwendung wird ein geeignetes Antriebssystem eingesetzt. Allerdings haben die meisten der beschriebenen Systeme den Nachteil, dass sie einem Passagier immer dasselbe Fahrerlebnis vermitteln und keine Einflussnahme auf die Bewegung des Fahrzeugs erlauben.

Die Druckschrift US 2016/0332084 A1 offenbart ein Fahrgeschäft mit einer Fahrgastaufnahme mit vier Rädern, die drehbar mit einem Fahrgestell verbunden ist. Das Fahrgestell bewegt sich auf einer Schiene, die in einem unterhalb der Fahrbahn liegenden Spalt angeordnet ist. Zwar können hier die Passagiere bestimmte Aspekte der Fahrt beeinflussen, die gesamte Konstruktion ist jedoch relativ komplex. Insbesondere erfordert das System in gewissen Fahrsituationen eine Überbrückung des Spalts.

Die Druckschrift US 2009/0266266 A1 offenbart ein Fahrgeschäft für Freizeitparks mit einer Fahrgastaufnahme und einer unterhalb der Fahrgastaufnahme angeordneten Antriebsanordnung. Die Fahrgastaufnahme ist schwenkbar an der Antriebsanordnung befestigt.

Die Druckschrift US 2020/0215440 A1 zeigt ein Fahrzeug, das unterhalb einer Führungseinrichtung aufgehängt ist. Zwischen dem Fahrzeug und der Führungseinrichtung sind ein Rotator und ein Gleitelement angeordnet, wobei letzterer ein seitliches Versetzen des Rotators ermöglicht.

### AUFGABE DER ERFINDUNG

Ausgehend davon ist es die Aufgabe der Erfindung, ein System zum Personentransport bereitzustellen, das, bei einfacher Konstruktion, flexible und steuerbare Fahrsituationen erlaubt.

### TECHNISCHE LÖSUNG

Die Aufgabe wird durch ein System zum Personentransport nach Anspruch 1 gelöst. Vorteilhafte Ausführungsformen ergeben sich aus den Merkmalen der abhängigen Ansprüche.

Das erfindungsgemäße System zum Personentransport umfasst: eine schienengeführte Antriebseinheit, umfassend eine Führungseinrichtung und wenigstens ein an der Führungseinrichtung angeordnetes Laufgestell; wenigstens ein Fahrzeug mit mindestens einem Fahrgastträger, das mit der Antriebseinheit gekoppelt ist und von dieser auf/in Wasser und/oder auf Land bewegt wird, wobei die Antriebseinheit das Fahrzeug zieht und/oder schiebt; und eine Verbindungseinheit zwischen der Antriebseinheit und dem Fahrzeug. Dabei ist die Verbindungseinheit derart ausgebildet, dass das Fahrzeug relativ zur Antriebseinheit bzw. dem Laufgestell wenigstens eine Rotationsbewegung durchführen kann, sodass das Fahrzeug, bzw. ein Teil des Fahrzeugs, gegenüber einer durch die Führungseinrichtung vorgegebenen Fahrstrecke schräg oder seitlich zur Fahrtrichtung ausschwenken und/oder driften kann. Außerdem kann das Fahrzeug eine quer bzw. senkrecht zur Fahrtrichtung ausgerichtete Translationsbewegung nach oben und/oder unten relativ zur Fahrfläche bzw. Wasseroberfläche durchführen. Diese als z-Richtung definierte Bewegung kann ein Springen des Fahrzeugs bzw. ein Abheben von der Fahrfläche bzw. Wasseroberfläche bewirken. Die z-Bewegungen können beispielsweise für Sprünge des Personenträger-Fahrzeugs (z.B. über Schanzen) genutzt werden. Außerdem kann diese Bewegungsmöglichkeit Ausgleichsbewegungen in z-Richtung zulassen, z.B. Wellen und Unebenheiten in der Fahrbahn oder, bei Wasserbahnen, Fahrten über Wellen oder unterschiedliche Wasserspiegel ausgleichen.

Die Antriebseinheit ist erfindungsgemäß seitlich und/oder oberhalb des Fahrzeugs angeordnet. Zumindest das Laufgestell und die Führungseinrichtung (Schiene) sind vorzugsweise seitlich und/oder oberhalb des Fahrzeugs angeordnet, sodass einerseits die Fahrgäste relativ freie Sicht haben, indem der in der Regel nach vorne gerichtete Blick nicht durch die Führungseinrichtung gestört wird, und andererseits keine komplizierten baulichen Maßnahmen erforderlich sind, die eine unterirdische oder unter der Wasseroberfläche liegende Führungseinrichtung und einen entsprechend daran angeordneten Antrieb mit sich bringt. Darüber hinaus kann die Fahrfläche ohne Unterbrechung ausgeführt werden, sodass sich auch konstruktive Maßnahmen erübrigen, die die Überbrückung von Spalten und Unterbrechungen in der Fahrbahn mit sich bringen. Im Hinblick auf Wasserfahrzeuge sind die Möglichkeiten für unter der Wasseroberfläche liegende Antriebe wegen des relativ hohen Widerstands und der Feuchtigkeit begrenzt.

Das System ist sowohl für Land- als auch für Wasserfahrzeuge einsetzbar. Bei Landfahrzeugen wird eine Fahrbahnfläche (z.B. eine Fahrbahn aus Stahlplatten mit relativ geringer Reibung) bereitgestellt, auf der sich ein mit Rädern ausgestattetes Fahrzeug bewegen und auch driften kann. Bei Wasserfahrzeugen bewegt sich das Fahrzeug auf einer Wasseroberfläche. Auch hier kann der (vorzugsweise) hintere Teil des vom Laufgestell gezogenen Fahrzeugs driften bzw. ausgelenkt werden.

Die Bewegungen des Fahrzeugs sind somit relativ variabel, da ein Driften oder Auslenken eines Fahrzeugteils in der Regel in mehr oder weniger hohem Ausmaß erfolgen kann. Das Ausmaß des Driftens bzw. Ausschwenkens eines Teils (meist des hinteren Teils) des Fahrzeugs kann beispielsweise durch Fliehkräfte erfolgen, die wiederum von der Geschwindigkeit in einer Kurve und die dadurch induzierten Beschleunigungen oder von anderen Faktoren abhängen können. Alternativ oder zusätzlich dazu kann das Ausmaß des Driftens bzw. Ausschwenkens durch eine externe Steuerung gesteuert werden, z.B. über die Geschwindigkeit des Fahrzeugs oder über Lenkvorgänge, z.B. ein Lenken der Hinterachse bei Landfahrzeugen oder durch ein Steuerruder bei Wasserfahrzeugen. Die Bewegungen des Fahrzeugs können auch durch äußere Faktoren wie Beladungszustand, Gewicht, Tiefgang, etc. beeinflusst werden. Insbesondere kann vorgesehen sein, dass die Passagiere das Ausmaß des Driftens bzw. Ausschwenkens interaktiv steuern können, z.B. durch Lenken oder durch eine unmittelbare oder mittelbare Beeinflussung der Steuerung des Systems.

Die Schwenkachse des Drift- bzw. Ausschwenkvorgangs ist in der Regel senkrecht (oder in etwa senkrecht) zur Fahrbahn bzw. zur Wasseroberfläche ausgerichtet. Diese Achse wird im Folgenden als z-Achse oder z-Richtung bezeichnet. Außerdem ist die Schwenkachse senkrecht zur Fahrtrichtung (definiert als x-Richtung) ausgerichtet. Die Schwenkachse wird beispielsweise durch ein am Fahrzeug angeordnetes Gelenk definiert. In der Regel befindet sich die Schwenkachse im vorderen Bereich des Fahrzeugs, sodass der hintere Bereich ausschwenken kann.

Die Führungseinrichtung gibt eine Fahrstrecke vor, auf der sich ein Fahrzeug bewegt. Ein mit dem Fahrzeug über die Verbindungseinheit verbundenes Fahr- oder Laufgestell, das entlang der Führungseinrichtung bewegt wird, zieht das am Boden oder auf dem Wasser angeordnete Fahrzeug. Das Fahrzeug (Land- oder Wasserfahrzeug, z.B. in Form eines Autos oder eines Boots) ist ein nicht schienengeführtes Fahrzeug in Form eines fahrenden Personenträgers. Nicht schienengeführt heißt in diesem Zusammenhang, dass keine Schiene unmittelbar am oder in der Nähe des Fahrzeugs angeordnet ist, also nicht auf der Fahrbahn oder im Wasser nahe der Fahrspur des Fahrzeugs. Wenn überhaupt erfolgt eine Führung durch die Führungseinrichtung, allerdings mittelbar über die Verbindungseinheit (z.B. Arm oder Ausleger), der zumindest eine Schwenkbewegung des Fahrzeugs relativ zur Führungseinrichtung (und damit ein Auslenken gegenüber der x-Richtung) ermöglicht.

Das Zug-Fahrzeug (Fahrgestell) befindet sich insbesondere oberhalb und/oder seitlich des gezogenen Fahrzeugs. Aus diesem Grund ist, anders als bei herkömmlichen Systemen, kein Spalt in der Fahrbahn erforderlich, der beim Driften des Personenträger-Fahrzeugs überfahren werden müsste. Da das Überfahren des Spalts nicht problemlos möglich ist, muss dieser in der Regel technisch aufwendig geschlossen werden. Dies ist bei der vorliegenden Erfindung nicht erforderlich. Die Konstruktion ohne Spalt hat weitere Vorteile, wie z.B. eine bessere Zugänglichkeit zum Fahrgestell (Zug-Fahrzeug) für Wartungsarbeiten, ein einfacherer Aufbau der Anlage, etc.. Außerdem kann das erfindungsgemäße System flexibel für Land- und Wasserfahrzeuge genutzt werden.

Ein weiterer Vorteil besteht in der Möglichkeit, nicht nur ein Driften um eine (vertikale) Zugstange der Verbindungseinheit herum zu ermöglichen, sondern auch eine Auslenkung der Zugstange in y-Richtung und/oder z-Richtung, sodass sich die Bewegungsmöglichkeiten und Freiheitsgrade der Bewegung des Personenträger-Fahrzeugs zunehmen.

Insbesondere ist die Verbindungseinheit mit dem an der Führungseinrichtung angeordneten Laufgestell verbunden. Diese Verbindung ist in der Regel starr.

Die Verbindungseinheit kann derart ausgebildet sein, dass das Fahrzeug, zusätzlich zur Rotation um die z-Achse, eine quer bzw. senkrecht zur Fahrtrichtung ausgerichtete seitliche Translationsbewegung durchführen kann. So kann die Verbindungseinheit beispielsweise eine teleskopartige Konstruktion aufweisen, die ein Abweichen bzw. schräges Ausscheren von der vorgegebenen Fahrspur erlaubt. Die vorgegebene Fahrspur wird durch die Führungseinrichtung bestimmt und ist durch einen konstanten oder ortsabhängigen Abstand der Fahrspur von der Führungseinrichtung definiert.

Auch für die genannten Translationsbewegungen sind die oben angesprochenen Varianten der Steuerung der Bewegungen möglich.

Sowohl die Bewegung in y-Richtung als auch die Bewegung in z-Richtung kann passiv konzipiert sein, z.B. als Dämpfung, oder aktiv, z.B. als angetriebene Hydraulik, mit der eine Länge eines Verbindungsarms der Verbindungseinheit variiert werden kann.

Die Verbindungseinheit kann insbesondere einen Ausleger aufweisen, der sich vom Laufgestell zum Fahrzeug hin erstreckt.

Die Verbindungseinheit ist insbesondere eine Gelenkverbindung zwischen dem Fahrzeug und dem Laufgestell. Das Gelenk der Gelenkverbindung kann am Fahrzeug, an der Verbindungseinheit nahe am Fahrzeug und/oder an einem Querausleger angeordnet sein.

Insbesondere weist die Verbindungseinheit ein Gelenk auf, das am Fahrzeug und/oder am Ausleger angeordnet ist. Das Gelenk kann so ausgebildet sein, dass eine Bewegung in verschiedenen Freiheitsgraden (z.B. Rotation um drei Achsen x, y und z) möglich ist, um beispielsweise ein Schaukeln des Boots auszugleichen. Das Gelenk muss jedoch wenigstens eine Rotation um die z-Achse, die senkrecht (oder in etwa senkrecht) zur Fahrbahn bzw. zur Wasseroberfläche ausgerichtet ist, erlauben, um ein Driften bzw. Ausschwenken eines Teils des Fahrzeugs zu ermöglichen. Außerdem ist die Schwenkachse senkrecht zur Fahrtrichtung ausgerichtet.

Die Verbindungseinheit weist vorzugsweise wenigstens einen Arm auf, der sich von oben zum Fahrzeug hin erstreckt und mit diesem gekoppelt ist. Der Arm kann teleskopartig ausgebildet sein, um translatorische Bewegungen des Fahrzeugs zu ermöglichen. Die Verbindungseinheit bzw. der Arm können als als Ausleger mit Zugstange ausgebildet sein.

Insbesondere ist das Fahrzeug schwenkbar mit dem Arm verbunden.

Die Antriebseinheit weist vorzugsweise einen formschlüssigen Antrieb auf. Das Laufgestell ist schienengeführt. Formschlüssige Antriebe weisen zumindest entlang eines oder mehrerer Streckenabschnitte, an oder neben der Führungseinrichtung, ein stationäres Eingriffselement, z.B. eine Zahnstange oder Kette, auf. Das Laufgestell ist mit einem komplementären Eingriffselement, z.B. einem Zahnrad, ausgestattet, das durch einen Motor angetrieben wird und mit dem stationären Eingriffselement in Eingriff steht. Formschlüssige Antriebe sind sehr präzise, sie lassen eine genaue Umsetzung einer Geschwindigkeitssteuerung zu, und sie ermöglichen ein gezieltes Beschleunigen und Abbremsen auf kurzen Distanzen. Neben einem formschlüssigen Antrieb sind im Rahmen der Erfindung alternative Antriebe, z.B. Antriebe mit Reibrad, Linearantriebe, Antriebe mittels Zugketten oder Zugseilen, etc., möglich.

Insbesondere ist das System derart ausgebildet, dass eine Abweichung von der vorgegeben Fahrstrecke und/oder eine Ausschwenk- bzw. Driftbewegung des Fahrzeugs aufgrund der durch die Streckenführung der Führungseinrichtung induzierten Beschleunigungen des Fahrzeugs und/oder durch eine automatische oder interaktive Steuerung erfolgt.

Das System kann insbesondere eine Steuerungsvorrichtung zur interaktiven Steuerung der Geschwindigkeit des Fahrzeugs durch wenigstens einen in der Fahrgastaufnahme aufgenommenen Passagier aufweisen. Mittels der Geschwindigkeit sind Fliehkräfte in Kurven steuerbar und somit das Ausmaß des Driftens bzw. Ausschwenkens.

In einer speziellen Ausführungsform der Erfindung kann das System eine Vorrichtung zur Begrenzung des Drehwinkels der Drift- bzw. Ausschwenkbewegung des Fahrzeugs aufweisen. Diese Vorrichtung kann beispielsweise einen Anschlag aufweisen, der den maximalen Drehwinkel des Drehgelenks begrenzt.

Zur Kollisionsvermeidung ist ein Mindest-Abstand der Stützen bzw. Träger der Führungseinrichtung vom maximal ausgelenkten und gedrifteten Personenträger-Fahrzeug einzuhalten. Dies kann entweder erreicht werden über einen ausreichend langen Querausleger, an dem die Zugstange angebracht ist, und/oder über ausreichend weit seitlich der Fahrstrecke platzierte Stützen (die Verbindung Stütze zu Fahrspur erfolgt dann über Querträger).

### KURZE BESCHREIBUNG DER FIGUREN

Weitere Merkmale und Vorteile der Erfindung werden aus der nachfolgenden Beschreibung bevorzugter Ausführungsbeispiele anhand der Figuren deutlich. Es zeigen:
Figur 1 eine Ansicht einer Ausführungsform eines erfindungsgemäßen Systems zum Personentransport von oben;
Figur 2 eine Seitenansicht der Ausführungsform aus Figur 1.

### BESCHREIBUNG EINES BEVORZUGTEN AUSFÜHRUNGSBEISPIELS

Die Figuren 1 und 2 zeigen ein erfindungsgemäßes System 1 zur Personenbeförderung, insbesondere ein System, das in einer Vergnügungsanlage zum Einsatz kommt.

Das System 1 weist eine Antriebseinheit 2 und ein Wasserfahrzeug 3 auf, das von der Antriebseinheit 2 gezogen wird.

Die Antriebseinheit 2 umfasst eine stationäre Führungseinrichtung 20, beispielsweise in Form einer Führungsschiene, die an Pfeilern 21 befestigt ist. Die Führungseinrichtung 20 ist seitlich in einem Abstand d und oberhalb in einer Höhe h relativ zum Fahrzeug 3 angeordnet. Die Antriebseinheit 2 umfasst außerdem ein Laufgestell 22, das an der Führungseinrichtung 20 bewegbar in einer x-Richtung (entsprechend der Erstreckungsrichtung der Führungseinrichtung 20) befestigt ist. Das Laufgestell 22 wird entlang der Führungseinrichtung 20 durch einen Antrieb (nicht dargestellt) bewegt. Insbesondere kann der Antrieb ein formschlüssiger Antrieb sein. Dazu ist, zumindest entlang eines oder mehrerer Streckenabschnitte, an oder neben der Führungseinrichtung 20 ein stationäres Eingriffselement, z.B. eine Zahnstange oder Kette, angebracht. Das Laufgestell ist mit einem komplementären Eingriffselement, z.B. einem Zahnrad ausgestattet, das durch den Antrieb angetrieben wird und mit dem stationären Eingriffselement in Eingriff steht.

Die Antriebseinheit 2 weist außerdem eine Verbindungseinheit 23 auf, mittels derer das Laufgestell 22 mit dem Fahrzeug 3 gekoppelt ist. Die Verbindungseinheit 23 kann beispielsweise ein Ausleger 230 mit einer damit verbundenen vertikalen Zugstange 231 sein. Der Ausleger 230 ist am Laufgestell 22 starr und die Zugstange 231 am Fahrzeug 3 mittels eines Gelenks 4 befestigt. Insbesondere erlaubt das Gelenk 4, das an der Vorderseite des Fahrzeugs 3 angeordnet ist, ein Driften (Ausschwenken des hinteren Bereichs des Fahrzeugs), wenn entsprechende Kräfte auf das Fahrzeug 3 einwirken, sei es durch Fliehkräfte in einer Kurve, oder durch eine Steuerung (interaktiv oder vorprogrammiert), die beispielsweise eine Instabilität erzeugt (z.B. durch Bewegung einer Finne oder eines Ruders), die ein Schleudern zur Folge hat, oder die ein Ausschwenken durch aktive Krafteinwirkung erzeugt.

Das Fahrzeug 3 ist in diesem Ausführungsbeispiel ein Boot, kann jedoch auch ein Landfahrzeug sein, das auf einer Fahrfläche (z.B. Stahlplatten) bewegt wird.

Das Fahrzeug 3 wird prinzipiell entlang einer Fahrspur F geführt, die durch den Abstand d zur Führungseinrichtung 20 definiert ist und in diesem Abstand d parallel zur Führungseinrichtung 20 verläuft.

Darüber hinaus kann die Verbindungseinheit 23 derart ausgebildet sein, dass ein Abweichen von der Fahrspur F durch eine Bewegung in y-Richtung (senkrecht zur Fahrtrichtung entlang der Fahrfläche) möglich ist. Das Abweichen kann passiv erfolgen, z.B. durch eine Dämpfung, oder aktiv durch einen Betätigungsmechanismus. Der Betätigungsmechanismus kann beispielsweise ein Hydraulikmechanismus sein. Die Mechanik kann eine teleskopartige Konstruktion umfassen.

Darüber hinaus kann die Verbindungseinheit 23 derart ausgebildet sein, dass ein Abweichen von der Fahrspur durch eine Bewegung in z-Richtung (senkrecht zur Fahrtrichtung und senkrecht zur Fahrfläche), also nach oben und/oder nach unten, möglich ist. Das Abweichen kann passiv erfolgen, z.B. durch eine Dämpfung, die z.B. Unebenheiten in der Fahrfläche, Verringerungen des Abstands h der Führungseinrichtung 20 von der Fahrfläche, Wellen bei Wasserfahrzeugen, etc., ausgleicht. Die Bewegung in z-Richtung kann jedoch auch aktiv erzeugt werden, z.B. durch einen Betätigungsmechanismus. Der Betätigungsmechanismus kann beispielsweise ein Hydraulikmechanismus sein. Die Mechanik kann eine teleskopartige Konstruktion 232 umfassen. Es können dadurch gesteuert oder interaktiv ausgelöst Bewegungen wie ein Springen des Fahrzeugs 3 erzeugt werden.

Das Driften bedeutet ein Ausschwenken des hinteren Teils des Boots 3 um die Gelenkachse G beispielsweise um einen Winkel γ. Der Winkel γ kann durch eine Vorrichtung zur Begrenzung des Ausschwenkens limitiert sein, um beispielsweise eine Kollision des ausschwenkenden hinteren teils des Boots 3 mit einem Pfeiler 21 zuverlässig zu verhindern.

## Patentansprüche

1. System (1) zum Personentransport, umfassend:
eine schienengeführte Antriebseinheit (2), umfassend eine Führungseinrichtung (20) und wenigstens ein an der Führungseinrichtung (20) angeordnetes Laufgestell (22);
wenigstens ein Fahrzeug (3) mit mindestens einem Fahrgastträger, das mit der Antriebseinheit (2) gekoppelt ist und von dieser auf/in Wasser und/oder auf Land bewegt wird, wobei die Antriebseinheit (2) das Fahrzeug (3) zieht und/oder schiebt; und
eine Verbindungseinheit (23) zwischen der Antriebseinheit (2) und dem Fahrzeug,
wobei die Antriebseinheit (2) seitlich und/oder oberhalb des Fahrzeugs (3) angeordnet ist, und
die Verbindungseinheit (23) derart ausgebildet ist, dass das Fahrzeug (3) relativ zur Antriebseinheit (2) wenigstens eine Rotationsbewegung durchführen kann, sodass das Fahrzeug (3) gegenüber einer durch die Führungseinrichtung (20) vorgegebenen Fahrtstrecke (F) schräg oder seitlich zur Fahrtrichtung ausschwenken und/oder driften kann,
**dadurch gekennzeichnet, dass**
das Fahrzeug (3) eine quer bzw. senkrecht zur Fahrtrichtung ausgerichtete Translationsbewegung (z) nach oben und/oder unten relativ zu einer Fahrfläche durchführen kann.

2. System (1) nach einem der vorhergehenden Ansprüche, **dadurch gekennzeichnet, dass**
die Verbindungseinheit (23) derart ausgebildet ist, dass das Fahrzeug (3) eine quer bzw. senkrecht zur Fahrtrichtung ausgerichtete seitliche Translationsbewegung (y) durchführen kann.

3. System (1) nach einem der vorhergehenden Ansprüche, **dadurch gekennzeichnet, dass**
die Verbindungseinheit (23) einen Ausleger (230) aufweist, der sich vom Laufgestell (22) zum Fahrzeug (3) hin erstreckt.

4. System (1) nach einem der vorhergehenden Ansprüche, **dadurch gekennzeichnet, dass**
die Verbindungseinheit (23) eine Gelenkverbindung (4) zwischen dem Fahrzeug und dem Laufgestell (22) herstellt.

5. System (1) nach Anspruch 4 oder 5, **dadurch gekennzeichnet, dass**
die Verbindungseinheit (23) ein Gelenk (4) aufweist, das am Fahrzeug (3) angeordnet ist.

6. System (1) nach einem der vorhergehenden Ansprüche, **dadurch gekennzeichnet, dass**
die Verbindungseinheit (23) einen Arm aufweist, der sich von oben zum Fahrzeug (3) hin erstreckt und mit diesem gekoppelt ist.

7. System (1) nach Anspruch 6, **dadurch gekennzeichnet, dass**
das Fahrzeug (3) schwenkbar mit dem Arm verbunden ist.

8. System (1) nach einem der vorhergehenden Ansprüche, **dadurch gekennzeichnet, dass**
die Antriebseinheit (2) einen formschlüssigen Antrieb aufweist.

9. System (1) nach einem der vorhergehenden Ansprüche, **dadurch gekennzeichnet, dass**
eine Abweichung von der vorgegeben Fahrstrecke (F) und/oder eine Ausschwenk- bzw. Driftbewegung des Fahrzeugs (3) aufgrund der durch die Streckenführung der Führungseinrichtung induzierten Beschleunigungen des Fahrzeugs und/oder durch eine automatische oder interaktive Steuerung erzeugt wird.

10. System (1) nach einem der vorhergehenden Ansprüche, **dadurch gekennzeichnet, dass**
das System (1) eine Steuerungsvorrichtung zur interaktiven Steuerung der Geschwindigkeit des Fahrzeugs (3) durch wenigstens einen in der Fahrgastaufnahme aufgenommenen Passagier aufweist.

11. System (1) nach einem der vorhergehenden Ansprüche, **dadurch gekennzeichnet, dass**
das System (1) eine Vorrichtung zur Begrenzung des Drehwinkels der Drift- bzw. Ausschwenkbewegung des Fahrzeugs (3) aufweist.

## Claims

1. A system (1) for transporting persons, comprising:
a rail-guided drive unit (2) comprising a guide device (20) and at least one bogie (22) arranged on the guide device (20);
at least one vehicle (3) with at least one passenger carrier coupled to and moved by said drive unit (2) on/in water and/or on land, said drive unit (2) pulling and/or pushing said vehicle (3); and
a connection unit (23) between the drive unit (2) and the vehicle,
wherein the drive unit (2) is arranged laterally and/or above the vehicle (3), and
the connection unit (23) is configured in such a way that the vehicle (3) can perform at least one rotational movement relative to the drive unit (2), so that the vehicle (3) can swing out and/or drift obliquely or laterally relative to a direction of travel with respect to a path (F) determined by the guide device (20),
**characterized in that**
the vehicle (3) can execute a translational movement (z) oriented transversely or perpendicularly to the direction of travel upwards and/or downwards relative to a travel surface.

2. The system (1) according to any one of the preceding claims, **characterized in that**
the connection unit (23) is configured in such a way that the vehicle (3) can perform a lateral translational movement (y) oriented transversely or perpendicularly to the direction of travel.

3. The system (1) according to one of the preceding claims, **characterized in that**
the connection unit (23) comprises an extension arm (230) extending from the bogie (22) towards the vehicle (3).

4. The system (1) according to any one of the preceding claims, **characterized in that**
the connection unit (23) establishes an articulated connection (4) between the vehicle and the bogie (22).

5. The system (1) according to claim 4 or 5, **characterized in that**
the connection unit (23) comprises an articulated connection (4) arranged on the vehicle (3).

6. The system (1) according to any one of the preceding claims, **characterized in that**
the connection unit (23) comprises an arm extending from above towards the vehicle (3) and being coupled thereto.

7. The system (1) according to claim 6, **characterized in that**
the vehicle (3) is pivotably connected to the arm.

8. The system (1) according to any one of the preceding claims, **characterized in that**
the drive unit (2) has a positive drive.

9. The system (1) according to any one of the preceding claims, **characterized in that**
a deviation from the predetermined path (F) and/or a swiveling or drifting movement of the vehicle (3) is generated due to the accelerations of the vehicle induced by the route of the guide device and/or by an automatic or interactive control.

10. The system (1) according to any one of the preceding claims, **characterized in that**
the system (1) comprises a control device for interactive control of the speed of the vehicle (3) by at least one passenger accommodated in the passenger accommodation.

11. The system (1) according to any one of the preceding claims, **characterized in that**
the system (1) comprises a device for limiting the angle of rotation of the drifting or swiveling movement of the vehicle (3).

## Revendications

1. Système (1) de transport de passagers, comprenant :
une unité d'entraînement guidée par rail (2), comprenant un dispositif de guidage (20) et au moins un bogie (22) agencé sur le dispositif de guidage (20) ;
au moins un véhicule (3) avec au moins un porte-passagers, qui est couplé à l'unité d'entraînement (2) et est déplacé par celle-ci sur/dans l'eau et/ou sur terre, dans lequel l'unité d'entraînement (2) tire et/ou pousse le véhicule (3) et
une unité de raccordement (23) entre l'unité d'entraînement (2) et le véhicule,
dans lequel l'unité d'entraînement (2) est disposée latéralement et/ou au-dessus du véhicule (3), et
l'unité de raccordement (23) est conçue de telle manière que le véhicule (3) peut effectuer au moins un mouvement de rotation par rapport à l'unité d'entraînement (2), de sorte que le véhicule (3) puisse osciller et/ou dériver en diagonale ou latéralement à la direction de déplacement par rapport à un itinéraire (F) spécifié par le dispositif de guidage (20),
**caractérisé en ce que**
le véhicule (3) peut effectuer un mouvement de translation (z) aligné transversalement ou perpendiculairement à la direction de marche, vers le haut et/ou vers le bas par rapport à une surface de roulement.

2. Système (1) selon une quelconque des revendications précédentes, **caractérisé en ce que**
l'unité de raccordement (23) est configurée de telle sorte que le véhicule (3) puisse effectuer un mouvement de translation latérale (y) orienté transversalement ou perpendiculairement à la direction de déplacement.

3. Système (1) selon une quelconque des revendications précédentes, **caractérisé en ce que** l'unité de raccordement (23) présente une flèche (230) qui s'étend du bogie (22) vers le véhicule (3).

4. Système (1) selon une quelconque des revendications précédentes, **caractérisé en ce que** l'unité de raccordement (23) réalise une liaison articulée (4) entre le véhicule et le bogie (22).

5. Système (1) selon la revendication 4 ou 5, **caractérisé en ce que** l'unité de raccordement (23) présente une articulation (4) qui est disposée sur le véhicule (3).

6. Système (1) selon une quelconque des revendications précédentes, **caractérisé en ce que** l'unité de raccordement (23) présente un bras qui s'étend du haut vers le véhicule (3) et est couplé à celui-ci.

7. Système (1) selon la revendication 6, **caractérisé en ce que** le véhicule (3) est relié de manière pivotante au bras.

8. Système (1) selon une quelconque des revendications précédentes, **caractérisé en ce que** l'unité d'entraînement (2) présente un entraînement positif.

9. Système (1) selon une quelconque des revendications précédentes, **caractérisé en ce que**
une déviation de l'itinéraire spécifié (F) et/ou un mouvement d'oscillation ou de dérive du véhicule (3) est produit sur la base de l'accélération du véhicule induite par le cheminement du dispositif de guidage et/ou par une commande automatique ou interactive.

10. Système (1) selon une quelconque des revendications précédentes, **caractérisé en ce que** le système (1) présente un dispositif de commande pour commander de manière interactive la vitesse du véhicule (3) par au moins un passager logé dans l'habitacle.

11. Système (1) selon une quelconque des revendications précédentes, **caractérisé en ce que** le système (1) présente un dispositif de limitation de l'angle de rotation du mouvement de dérive ou de pivotement du véhicule (3).
